# EUROPÄISCHE PATENTSCHRIFT

(11) **EP 0 309 381 B1**
(45) Veröffentlichungstag und Bekanntmachung des Hinweises auf die Patenterteilung: **14.07.1993**
(21) Anmeldenummer: 88730197.6
(22) Anmeldetag: 05.09.1988
(51) Int. Cl.: H01F 41/06, B65H 59/18

(54) **Drahtbremsvorrichtung**
Wire braking device
Dispositif pour freinage de fil

(30) Priorität: 22.09.1987 DE 3732258
(43) Veröffentlichungstag der Anmeldung: 29.03.1989
(73) Patentinhaber: SIEMENS AKTIENGESELLSCHAFT, 80333 München (DE)
(72) Erfinder: Hock, Lothar, D-1000 Berlin 49 (DE)

(56) Entgegenhaltungen:
- CH-A- 422 609
- CH-A- 498 766
- DE-A- 2 331 987
- DE-A- 3 215 157
- DE-A- 3 536 363
- SOVIET INVENTIONS ILLUSTRATED, Sektion E1, Woche D38, 28 Oktober 1981, DERWENT PUBLICATIONS Ltd., London, V 02
- SOVIET INVENTIONS ILLUSTRATED, Sektion E1, Woche 8429, 29 August 1984, DERWNT PUBLICATIONS Ltd., London, V 02
- SOVIET INVENTIONS ILLUSTRATED, Sektion E1, Woche 8747, 13 Januar 1988, DERWENT PUBLICATIONS Ltd., London V 02
- SOVIET INVENTIONS ILLUSTRATED, Sektion E1, Woche 8603, 26 Februar 1986, DERWENT PUBLICATIONS Ltd., London V 02

## Beschreibung

Die Erfindung bezieht sich auf eine Drahtbremsvorrichtung mit einer Bremsanordnung, in der der von einem Drahtvorrat ablaufende Draht abbremsbar ist, und mit einem Drahtzugfühler, wobei die Bremsanordnung aus einer einzigen Bremseinrichtung mit zwei den Draht zwischen sich aufnehmenden Bremselementen besteht und zumindest ein Bremselement gegen das andere Bremselement führbar angeordnet und mit einem Antrieb gekuppelt ist, der eingangsseitig mit dem Ausgang des Drahtzugfühlers verbunden ist.

Eine derart definierte Drahtbremsvorrichtung ist durch die schweizerische Patentschrift CH-A-0 498 766 bekannt. Die Bremselemente bestehen hier aus zwei gegen die Laufrichtung des ablaufenden Drahtes angetriebene Walzen, wobei zum Einstellen des Druckes die eine Walze mittels eines Hubmagneten gegen die andere Walze gedrückt wird. Wegen der relativ geringen Bremswirkung, insbesondere beim Durchlauf dünner Drähte, läßt sich diese Drahtbremsvorrichtung nur im geringen Umfang hinsichtlich des Erreichens konstanter Drahtzugspannungen nachregeln.

Außerdem ist aus der DE-AS-32 15 157 eine Bremsvorrichtung zur Erzeugung eines konstanten Wickelzugs bekannt, deren Bremselemente durch einzelne Druckrollen gebildet sind, die im Zusammenhang mit Endlosbändern gegeneinander gedrückt werden.

Eine weitere Drahtbremsvorrichtung ist in der DE-A1-35 36 363 beschrieben. Bei dieser bekannten Vorrichtung, die Teil einer Wickelmaschine ist, besteht die Bremsanordnung aus einer Vorlaufbremseinrichtung und einer Hauptbremseinrichtung. Die Vorlaufbremseinrichtung ist von einem außen mit Filz belegten Bremsrad gebildet, um das der aus dem Drahtvorrat ablaufende Draht geschlungen ist. Das Bremsrad der Vorlaufbremseinrichtung wird entgegen der Ablaufrichtung des Drahtes angetrieben, und der Draht wird mittels einer Andruckrolle gegen den äußeren Umfang des Bremsrades der Vorlaufbremseinrichtung gedrückt, wodurch insgesamt eine Bremswirkung erzielt wird. Von der Vorbremseinrichtung wird der Draht beim Herstellen der elektrischen Spule über ein weiteres Bremsrad der Hauptbremseinrichtung geführt, wobei der Draht um dieses Bremsrad mehrmals geschlungen ist. Das Bremsrad der Hauptbremseinrichtung ist ebenfalls entgegen der Ablaufrichtung des Drahtes angetrieben und läßt sich mittels zweier seitlich an ihm angreifenden Bremsscheiben abbremsen.

Die erfindungsgemäße Aufgabe besteht darin, eine Drahtbremsvorrichtung zu definieren, mit der sich ungeachtet der Drahtstärke in einfacher Weise der gewünschte Drahtzug einstellen und konstant halten läßt. Erfindungsgemäß wird dies dadurch erreicht, daß jedes Bremselement ein um zwei entlang einer geraden Bahnstrecke des Drahtes versetzt angeordnete Umlenkrollen geführtes endloses Bremsband und eine mit dem Antrieb verbundene Betätigungsplatte enthält, wobei mittels des Antriebes die Betätigungsplatten aufeinander zu- oder von einander bewegt werden können.

Diese Ausgestaltung der Bremseinrichtung hat den Vorteil, daß bei einem Verschleiß des Bremselementes im Abbremsbereich durch einfaches Verstellen des endlosen Bremsbandes die Bremswirkung wieder hergestellt werden kann.

Das Bremsband kann aus einem Material bestehen, das eine ausreichende Bremswirkung verursacht. In vielen Fällen ist es jedoch vorteilhaft, wenn das Bremsband auf seiner dem Draht zugewandten Seite einen Bremsbelag aufweist. Bei einer derartigen Ausgestaltung des Bremsbandes ist seine Materialbeschaffenheit unabhängig von der des Bremsbelages, der demzufolge lediglich auf eine optimale Bremswirkung ausgelegt zu sein braucht.

Als Material für den Bremsbelag hat sich Filz als vorteilhaft für dünne Drähte herausgestellt, der als Filzschicht den Bremsbelag bildet.

Häufig ergibt sich bei Wickelmaschinen die Aufgabe, einen Drahtrückzug zu ermöglichen. Diese Aufgabe läßt sich mit der erfindungsgemäßen Drahtbremsvorrichtung in vorteilhaft einfacher Weise dadurch lösen, daß das endlose Bremsband entgegengesetzt zur Ablaufrichtung des Drahtes laufend über eine Umlenkrolle angetrieben ist.

Bei einer weiteren vorteilhaften Ausgestaltung der erfindungsgemäßen Drahtbremsvorrichtung enthält die Bremsanordnung einen Bremskraftvervielfacher mit zwei weiteren Umlenkrollen, über die der Draht mehrfach zwischen den Bremselementen hindurchgeführt ist. Diese Ausgestaltung der Bremsanordnung hat den Vorteil, daß ohne Beschädigung des ablaufenden Drahtes infolge zu hoher auf ihn einwirkender Bremskräfte eine hohe Abbremswirkung erzielt ist, weil der ablaufende Draht gleichzeitig auf mehreren seiner Abschnitte abgebremst wird.

Im Hinblick auf eine genaue Einhaltung eines vorgegebenen Drahtzugwertes ist es vorteilhaft, wenn bei der erfindungsgemäßen Drahtbremsvorrichtung der Antrieb ein elektromagnetischer Antrieb ist, der eingangsseitig mit einem elektrischen Ausgangssignal des Drahtzugfühlers beaufschlagt ist. Bei dem Drahtzugfühler kann es sich beispielsweise um einen Fühler gemäß der DE-A1-23 31 987 handeln.

Zur Erläuterung der Erfindung ist in der Figur der im Zusammenhang mit der Erfindung wesentliche Teil eines Ausführungsbeispiels der erfindungsgemäßen Drahtbremsvorrichtung bei einer Wickelmaschine in einer perspektivischen Ansicht dargestellt.

Bei dem dargestellten Ausführungsbeispiel ist der ablaufende Draht 1 in einem Drahtvorrat 2 untergebracht, der in nicht dargestellter Weise an der Wickelmaschine gehalten ist. Der ablaufende Draht 1 gelangt nach seinem Austritt aus dem Drahtvorrat 2 in eine Bremseinrichtung 3, die zwei Bremselemente 4 und 5 aufweist. Jedes der beiden Bremselemente 4 und 5 enthält ein Bremsband 6 bzw. 7, das um jeweils zwei Umlenkrollen 8 und 9 bzw. 10 und 11 geführt ist. Die Umlenkrollen 8 und 9 bzw. 10 und 11 sind entlang einer geraden Bahnstrecke 12 des ablaufenden Drahtes 1 versetzt, in Drahtrichtung hintereinanderliegend angeordnet. Außerdem enthält jedes der Bremselemente 4 und 5 eine Betätigungsplatte 13 bzw. 14; beide Betätigungsplatten 13 und 14 sind mit einem elektromagnetischen Antrieb gekuppelt, der in einem Gehäuseteil 15 der Drahtbremsvorrichtung in nicht dargestellter Weise untergebracht ist. Mittels des elektromagnetischen Antriebes lassen sich die Betätigungsplatten 13 und 14 in Richtung der Doppelpfeile 16 bzw. 17 aufeinander zu- oder voneinander wegbewegen, wodurch die Bremswirkung auf den zwischen den Bremsbändern 6 und 7 laufenden Draht 1 verstärkt oder verringert wird.

Die Bremsbänder 6 und 7 bestehen aus einem geeigneten Trägermaterial, auf das als Bremsbelag eine Filzschicht aufgebracht ist, und zwar derart, daß die Filzschicht jeweils auf der dem ablaufenden Draht 1 zugewandten Seite der Bremsbänder 6 bzw. 7 liegt.

Bei dem dargestellten Ausführungsbeispiel ist der Bremseinrichtung 3 ein Bremskraftvervielfacher zugeordnet, der weitere Umlenkrollen 18 und 19 enthält. Über diese Umlenkrollen, die keinen besonderen Antrieb aufweisen, sondern auf Achsen 20 und 21 freilaufend gelagert sind, ist der in der Figur von oben in die Bremseinrichtung 3 einlaufende Draht 1 mehrfach geschlungen, so daß der ablaufende Draht 1 mit mehreren Abschnitten zwischen den Bremselementen 4 und 5 verläuft. Entsprechend der Zahl der gleichzeitig zwischen den Bremselementen 4 und 5 befindlichen Drahtabschnitte ist die Bremswirkung entsprechend vervielfacht.

Wie die Figur ferner erkennen läßt, sind die Umlenkrollen 8 und 10 der Bremselemente 4 und 5 in Richtung der Pfeile 22 und 23 antreibbar. Dadurch ist im Bedarfsfalle ein Rückzug des Drahtes ermöglicht. Ein derartiger Drahtrückzug ist beispielsweise dann erforderlich, wenn sich beim Herstellen der Spule eine Drahtlose ergeben könnte.

Der Bremseinrichtung 3 in Ablaufrichtung des Drahtes 1 nachgeordnet ist ein Drahtzugfühler 24, der in bekannter Weise mit zwei räumlich fest angeordneten Rollen 25 und 26 und einer Fühlerrolle 27 ausgerüstet ist. Von dem Drahtzugfühler 24 wird - wenn dieser im einzelnen beispielsweise so ausgebildet ist, wie es in der DE-A1-23 31 987 beschrieben ist - ein elektrisches Signal an den im übrigen nicht dargestellten elektromagnetischen Antrieb der Bremseinrichtung 3 abgegeben, wodurch von dieser die Betätigungsplatten 13 und 14 unter Erzielung einer entsprechenden Bremswirkung so eingestellt werden, daß ein vorgegebener Drahtzug eingehalten wird.

Aus dem Drahtzugfühler 24 verläuft der ablaufende Draht 1 durch eine Drahtverlege-Einrichtung 28, die in im übrigen nicht dargestellter Weise in Richtung des Doppelpfeils 29 parallel zu einer Achse 30 eines Spulenkörpers 31 verfahrbar ist, wodurch sich auf dem Spulenkörper 31 beim Herstellen elektrischer Spulen die einzelnen Windungen nebeneinander aufbringen lassen.

## Patentansprüche

1. Drahtbremsvorrichtung
mit einer Bremsanordnung (3), in der der von einem Drahtvorrat (2) ablaufende Draht (1) abbremsbar ist, und mit einem Drahtzugfühler (24), wobei die Bremsanordnung aus einer einzigen Bremseinrichtung (3) mit zwei den Draht (1) zwischen sich aufnehmenden Bremselementen (4, 5) besteht und zumindest ein Bremselement gegen das andere Bremselement führbar angeordnet und mit einem Antrieb gekuppelt ist, der eingangsseitig mit dem Ausgang des Drahtzugfühlers (24) verbunden ist,
**dadurch gekennzeichnet,**
daß jedes Bremselement (4; 5) ein um zwei entlang einer geraden Bahnstrecke (12) des Drahtes (1) versetzt angeordnete Umlenkrollen (8, 9; 10, 11) geführtes endloses Bremsband (6; 7) und eine mit dem Antrieb verbundene Betätigungsplatte (13; 14) enthält, wobei mittels des Antriebs die Betätigungsplatten (13, 14) aufeinander zu- oder von einander bewegt werden können.

2. Drahtbremsvorrichtung nach Anspruch 1,
**dadurch gekennzeichnet,**
daß das Bremsband (6; 7) auf seiner dem Draht zugewandten Seite einen Bremsbelag aufweist.

3. Drahtbremsvorrichtung nach Anspruch 2,
**dadurch gekennzeichnet,**
daß der Bremsbelag aus einer Filzschicht besteht.

4. Drahtbremsvorrichtung nach einem der Ansprüche 1 bis 3,
**dadurch gekennzeichnet,**
daß das Bremsband (6; 7) entgegengesetzt zur Ablaufrichtung des Drahtes (1) laufend über eine Umlenkrolle (8; 10) angetrieben ist.

5. Drahtbremsvorrichtung nach einem der vorangehenden Ansprüche, **dadurch gekennzeichnet,**
daß die Bremsanordnung einen Bremskraftvervielfacher mit zwei weiteren Umlenkrollen (18, 19) enthält, über die der Draht (1) mehrfach zwischen den Bremselementen (4, 5) hindurchgeführt ist.

6. Drahtbremsvorrichtung nach einem der vorangehenden Ansprüche, **dadurch gekennzeichnet,**
daß der Antrieb ein elektromagnetischer Antrieb ist, der eingangsseitig mit einem elektrischen Ausgangssignal des Drahtzugfühlers (24) beaufschlagt ist.

## Claims

1. Wire-braking apparatus having a braking arrangement (3) in which the wire (1) which runs off from a wire supply (2) can be braked and having a wire-tension sensor (24), with the braking arrangement consisting of a single braking device (3) with two braking elements (4, 5) which receive the wire (1) between them and with at least one braking element being arranged such that it can be guided towards the other braking element and being coupled with a drive which, on the input side, is connected with the output of the wire-tension sensor (24), characterised in that each braking element (4; 5) contains a continuous brake band (6; 7) which is guided about two deflection rollers (8, 9; 10, 11) arranged in a staggered manner along a straight section (12) of the wire (1) and an actuating plate (13; 14) which is connected with the drive, with it being possible for the actuating plates (13, 14) to be moved towards and away from each other by means of the drive.

2. Wire-braking apparatus according to claim 1, characterised in that the brake band (6; 7) has a brake lining on its side facing the wire.

3. Wire-braking apparatus according to claim 2, characterised in that the brake lining consists of a layer of felt.

4. Wire-braking apparatus according to one of the claims 1 to 3, characterised in that the brake band (6; 7) is driven in opposition to the run-off direction of the wire (1), running by way of a deflection roller (8; 10).

5. Wire-braking apparatus according to one of the preceding claims, characterised in that the braking arrangement contains a brake force-multiplier with two further deflection rollers (18, 19) by way of which the wire (1) is guided through between the braking elements (4, 5) several times.

6. Wire-braking apparatus according to one of the preceding claims, characterised in that the drive is an electromagnetic drive to which an electrical output signal of the wire-tension sensor (24) is applied on the input side.

## Revendications

1. Dispositif de freinage d'un fil, comportant un dispositif de freinage (3), dans lequel le fil (1) déroulé d'une réserve de fil (2) peut être freiné, et un détecteur (24) de la traction du fil, le dispositif de freinage étant constitué d'une seule unité de freinage (3) comportant deux éléments de freinage (4,5) qui reçoivent entre eux le fil (1), et au moins un élément de freinage est disposé de manière à pouvoir être guidé contre l'autre élément de freinage et est couplé à un dispositif d'entraînement qui est relié, côté entrée, à la sortie du détecteur (24) de la traction du fil,
caractérisé par le fait que chaque élément de freinage (4;5) comporte une bande de freinage sans fin (6;7), qui circule sur deux galets de renvoi (8,9;10,11) disposés d'une manière décalée le long d'une section rectiligne (12) du fil (1), et une plaque d'actionnement (13;14) reliée au dispositif d'entraînement, les plaques d'actionnement (13,14) pouvant être rapprochées ou écartées l'une de l'autre au moyen du dispositif d'entraînement.

2. Dispositif de freinage d'un fil suivant la revendication 1, caractérisé par le fait que la bande de freinage (6. 7) possède une garniture de frein sur sa face tournée vers le fil.

3. Dispositif de freinage d'un fil suivant la revendication 2, caractérisé par le fait que la garniture de frein est constituée d'une couche de feutre.

4. Dispositif de freinage d'un fil suivant l'une des revendications 1 à 3, caractérisé par le fait que la bande de freinage (6;7) est entraînée en permanence sur un galet de renvoi (8;10), en sens opposé du sens de déroulement du fil (1).

5. Dispositif de freinage d'un fil suivant l'une des revendications précédentes, caractérisé par le fait que l'unité de freinage contient un multiplicateur de la force de freinage comportant deux galets de renvoi supplémentaires (18, 19), sur lesquels le fil (1) circule plusieurs fois entre les éléments de freinage (4, 5).

6. Dispositif de freinage d'un fil suivant l'une des revendications précédentes, caractérisé par le fait que le dispositif d'entraînement est un dispositif d'entraînement électromagnétique, qui est excité, côté entrée, par un signal électrique de sortie du détecteur (24) de la traction du fil.
